# EUROPÄISCHE PATENTANMELDUNG

(11) **EP 0 044 267 A2**
(43) Veröffentlichungstag der Anmeldung: **20.01.1982**
(21) Anmeldenummer: 81730046.0
(22) Anmeldetag: 08.05.1981
(51) Int. Cl.: F23D 13/00

(54) **Gasbrenner, insbesondere zur Schmelzbearbeitung und/oder zur Wärmebehandlung von in einer Produktionsreihe vereinzelt fortbewegten Gegenständen**

(30) Priorität: 26.06.1980 HU 159980
(71) Anmelder: Egyesült-Izzólámpa és Villamossági Rt. Budapest, H-1340 Budapest (HU)
(72) Erfinder: Kerényi, István, H-1046 Budapest (HU); Gáspár, György, H-1156 Budapest (HU)
(74) Vertreter: Meissner, Peter E., Dipl.-Ing.

(57) **Zusammenfassung**

Die Erfindung betrifft einen Gasbrenner, insbesondere zur wirtschaftlichen Erhitzung und oder zur Schmelzbearbeitung und/oder Wärmebehandlung von in Form einer Produktenreihe vorzugsweise kontinuierlich fortbewegten Gegenständen, mit einem brennbaren Gasgemisch.

Um ohne Unterbrechungen in der Wärmezufuhr zu erwärmen und in den zwischen den vereinzelten Produkten vorhandenen Lücken keine als Verlust und als überschüssige Hitzebelastung geltende Flammen aufrechtzuerhalten, wird mindestens ein nach bestimmten Öffnungen oder Öffnungsgruppen des Strömungswegsystems hin gemäß vorgeschriebenem Programm freie Durchströmungsquerschnitte gesteuert freigebendes ventilartiges Organ zwischen dem Anschlußstutzen und dem Gasgemisch-Austrittseiement, insbesondere einem Einsatzstück im Brennergehäuse eingesetzt.

## Beschreibung

Die Erfindung betrifft einen Gasbrenner, insbesondere zur Schmelzbearbeitung und/oder zur Wärmebehandlung von in einer Produktenreihe vereinzelt fortbewegten Gegenständen, mit einem das brennbare Gasgemisch empfangenden Anschlussstutzen und mindestens einem Gasgemisch-Austrittselement, enthaltend ein zur Bildung der jeweils erforderlichen, gewünschten Flammengestalt geeignet ausgebildetes Strömungswegsystem, vorzugsweise mindestens eine Reihe von Bohrungen und/oder eine Anzahl von Schlitzen und/oder Spalten.

In vielen Ausführungen von zur Massenfertigung von Produkten und/oder Halbzeugen dienenden Verarbeitungsmaschin enthält die in der Maschine zu verwirklichende Technologie Bearbeitungsschritte, gemäss welchen die Produkte mittels Gasflammen mehr oder weniger intensiv erwärmt, nicht selten sogar zum Schmelzen gebracht werden. Die zu bearbeitenden Gegen- ₛtände werden dabei allgemein in Form einer Produktenreihe in gleichmässigen Abständen vereinzelt durch die entsprechenden Bearbeitungszonen der Maschine hindurchbewegt. Sie werden meist in Greifern, Zangen oder ähnlichen Aufnahmevorrichtungen von angetriebenen Transportorganen gehaltert. Während früher vorwiegend schrittgeschaltete Transportorgane vorherrschend waren, führte das Bestreben nach stets höherer Leistung bei jüngeren Maschinenkonstrüktionen zur Verwendung von mit hoher Geschwindigkeit kontinuierlich laufenden Transportorganen. Die Transportbahn derartiger Maschinen weist allgemein die Form einer in sich geschlossenen Kurve auf, die gekrümmte und geradlinige Teilstrecken gleichfalls enthalten kann. Der Erwärmung und/oder der Schmelzbearbeitung der Produkte gegenüber wird nicht selten die Forderung gestellt, wonach die Erhitzung derselben möglichst gleichmässig erfolgen soll. Um diese Forderung auch bei während der Wärmezufuhr kontinuierlich fortbewegten Gegenständen wenigstens gut annähern zu können, wurden bisher die folgenden Lösungsprinzipien entwickelt.

Bekannt ist die Verwendung von schwingend angetriebenen, den zu bearbeitenden Produkten entlang ihrer Transportbahn Zeitweilig folgenden Gasbrennern. Ihre Flammen sind in der Folgephase der Schwingbewegung stets gegen das Produkt gerichtet, während sie nach einer bestimmten Amplitude mit erhöhter Geschwindigkeit äusserst schnell zurückschwingen, um wieder den in der Reihe nächstfolgenden Gegenstand in Bearbeitung zu nehmen. In der Phase der Brenner Rückbewegung erfolgt jedoch stets eine Rückkühlung der Erzeugnisse, und die Brennerflammen sind in dieser Verlustperiode nicht ausgenutzt. Die synchrone zeitliche Abstimmung zwischen Produktbewegung und /Brenner-/Folgebewegung ist schwer, wobei die relativ grossen schwingenden Mas- ( sen zu dynamischen Problemen führen, die mit ansteigender Arbeitsgeschwindigkeit stets ärger werden.

Gemäss einem anderen bekannten Lösungsprinzip werden ortsfeste Gasbrenner eine etwa zaunförmige Brennerreihe bildend entlang der Förderbahn einseitig oder auch beiderseitig angeordnet. Ihre Flammen bilden dabei mehr oder weniger homogen zusammenhängende Zonen. Da sich jedoch die zu bearbeitenden Produkte in der Erzeugnisreihe voneinander stets um bestimmte gleiche Abstände vereinzelt befinden liegt der Energiebedarf derartiger feststehender Brennerreihen oft beim Mehrfachen des zur Produktbearbeitung theoretisch erforderlichen Bedarfes. Es werden zugleich nicht selten auch Bereiche der Gegenstände mit erhitzt, wo dies aus technologischen Gründen nicht erforderlich, ja sogar nicht erwünscht ist. Infolge des erhöhten Energiebedarfes, d.h. der zugeführten überschüssigen Energie werden die Maschinen einer erhöhten Hitzebelastung ausgesetzt, und auch die Umweltbelästigung liegt äusserst hoch.

Als Spezialfälle der bereits erwähnten schwingend angetriebenen Brenner können diejenigen Lösungen betrachtet werden, bei welchen die Brenner im wesentlichen frei schwingend gelagert sind, und durch am Transportorgan angeordnete Mitnehmer zeitweilig mit den zu bearbeitenden Produkten synchron mitbewegt werden. Nach Zurücklegung einer bestimmten Strecke werden die Brenner freigegeben, sie schwingen /durch Federkraft beispielsweise/ in ihre Ausgangslagen zurück. Auch hierbei liegt der Hauptnachteil in der durch die Massenkräfte verursachten wechselnden dynamischen Belastung, durch welche die Antriebselemente stark beansprucht werden. Die mechanische Mitnehmerverbindung führt zu sperrigen, verwickelten konstruktiven Ausführungen, wo sich die Brenner in ihrer Bewegung gegenseitig behindern können, Stillstandzeiten infolge Betriebsstörungen, Brüche sind häufige Erscheinungen.

Bekannt ist ferner auch die Verwendung von mit den zu bearbeitenden Gegenständen entlang der gesammten Förderstrekke mitfahrenden Brennern. Insbesondere bei sog. Karusselmaschinen wird diese Lösung oft gewählt. Hierbei ist jedoch die zuverlässige Zuführung des brennbaren Gasgemisches zu den Brennern - insbesondere bei zumindest teilweise linearen Maschinen mit kettenförmigen Transportorganen - äusserst . problematisch. Durch.das ständige Vorhandensein der Gasbrenner in der Umgebung der Erzeugnisse wird ferner der Zugang zu den letzteren zwecks Durchführung anderer Bearbeitungsaufgaben erschwert, und es ist auch schwierig, nach bestimmtem Programm zeitlich veränderliche Flammen einzustellen, bzw. Anderungseingriffe wirksam vorzunehmen.

Der Erfindung liegt die Aufgabe zugrunde, Gasbrenner der eingangs genannten Art auszubilden, durch welche eine wirtschaftliche und auch technologisch günstige Wärmebehandlung und/oder Schmelzbearbeitung von auch in einer Produktenreihe in regelmässigen Anständen vereinzelt kontinuierlich fortbewegten Gegenständen möglich ist, wobei die Gegenstände kontinuierlich, ohne Unterbrechungen in der Wärmezufuhr erwärmt werden, in den zwischen den vereinzelten Produkten vorhandenen Lücken jedoch keine, als Verlust und als überschüssige Hitzebelastung geltende Flammen aufrechterhalten werden.

Die Erfindung beruht darauf, daß die gestellte Aufgabe durch Entwicklung und Verwendung von im wesentli- chen ortsfest angeordneten Brennern oder Brenner.Reihen gelöst werden kann, falls die gerade überschüssigen, passiven Gasantrittsöffnungen derselben gemäss einem auf die Produktbewegung abgestimmten Programm gesteuert verschlossen werden. Es sollen stets nur diejenige Brenneröffnungen offen sein, welche mit den fortschreitenden Produkten der Produktenreihe gegenüberliegen. Somit kann brennbares Gas immer nur gegen das Produkt gerichtete Flammen speisen und aufrechterhalten, und überschüssiger Gasverbrauch wird weitestgehend vermeiden.

Im Sinne der obigen wird die gestellte Aufgabe durch einen Gasbrenner, oder durch in einer Reihe nebeneinander angeordnete mehrere Gasbrenner der gegenständlichen Gattung gelöst, in welchen erfindungsgemäss mindestens ein nach bestimmten Öffnungen oder öffnungsgruppen des Strömungswegsystems hin gemäss vorgeschriebenem Programm freie Durchströmungsquerschnitte freigebendes ventilartiges Organ zwischen dem Anschlussstutzen und dem Gasgemisch-Austrittselement, insbesondere einem Einsatzstück im Brennergehäuse vorhanden ist. Als ventilartiges Organ hat sich die Verwendung einer im Brenngehäuse drehbar und nach aussen hin abgedichtet gelagerte Walze als äusserst vorteilhaft erweisen, in deren Mantelfläche mindestens eine schraubenlinienförmige Gewindenut eingearbeitet ist. Die an ihrer Mantefläche mit der genannten Gewindenut versehene Walze sitzt dabei an einer zumindest einseitig aus dem Brennergehäuse angeführten Welle, und sie ist mit der letzteren drehfest verbunden. Die Welle selbst ist in die Stirnenden des Brennergehäuses gasdicht abdeckenden Lagerschildern drehbar gelagert. Der Drehantrieb der Welle kann durch eine mit dem Antrieb des Transportorganes der zu bearbeitenden Produkte synchron arbeitende, beispielsweise kinematisch starr verbundene Antriebseinheit erfolgen. Der erfindungsgemässe Gasbrenner kann vorzugsweise auch als Glied einer Brennerkette ausgebildet sein, indem an einer durchgehenden gemeinsamen Welle nebeneinander mehrere, jeweils gesonderte Walzen enthaltende Brennergehäuse zwischen die Stirnenden der letzteren bildenden Lagerschildern reihenartig angeordnet sind. Bei einer anderen Ausführung ist es möglich, den erfindungsgemässen Brenner als Glied eines Brennerzuges derart auszubilden, dass die freien Enden von durch die Stirnenden der Brennergehäuse bildenden Lagerschilder hindurch beiderseits aus dem Gehäuse ausgeführten Wellen durch Wellenkupplungen miteinander antriebsverbunden werden. Dadurch können solche Brennerzüge auch entlang gekrümmter Transportstrecken angeordnet sein. Bestimmte Faktoren, beispielsweise nachträglicher Anbau an bereits vorhandene Maschinen, leichte Zerlegbarkeit und Austauschbarkeit, einfache Programmumstellbarkeit usw. können insbesondere erfindungsgemässe Gasbrenner erfordern, welche als Antriebseinheit einen eingebauten eigenen Elektromotor jeweils aufweisen. Hierbei kann mindestens ein scheibenförmiger Bereich der an ihrer Mantelfläche mit Gewindenut versehen Walze als Rotorscheibe, und der zugehörige Teil bzw. Bereich des Brennergehäuses als Ständer eines Elektromotors ausgebildet sein.

Der erfindungsgemässe Gasbrenner kann anstelle der erwähnten Walze auch eine Anzahl von in wenigstens bestimmten /Sammel-/Kanälen des Strömungswegsystems angeordnete, vorzugsweise magnetgesteuerte Ventile als freie _{D}urchströmungsquer- schnitte gesteuert freigebendes Organ enthalten. Diese Ventile können beispielsweise Stahlkugeln enthaltende Rückschlagventile, oder nebeneinander angeordnete federnde Lamellen o- : der Federzungen enthaltende Durchströmventile sein, welche durch mit den zu bearbeitenden Gegenständen am Transportorgan mitbewegte permanente Magnete oder aber auch elektromagnetisch oder durch elektrische Impulse betätigt werden.

Durch Verwendung der erfindungsgemässen Gasbrenner können an der Transportstrecke der Bearbeitungsgegenstände leicht und flexibel anschmiegbare Brennerzüge ausgebildet werden, die an geradlinige und auch an gekrümmte Strecken der Transportbahn angepasst werden können. Die Programmsteuerung der Brenner bzw. deren ventilartiges Schliessorgan kann an jede beliebige Bearbeitungsaufgabe synchronisiert werden, und sie ermöglicht den Einsatz moderner elektronischer Steuerelemente. Der Hauptvorteil des erfindungsgemässen Gasbrenners liegt jedoch in ihrer Wirtschaftlichkeit, da sie äusserst energiesparend arbeitet, wozu noch weitere Vorteile bearbeitungstechnischer Natur mit zu verzeichnen sind.

Weitere Vorteile und Einzelheiten der Erfindung werden nachstehens an einigen Ausführungsbeispielen anhand der Zeichnung ausführlich beschrieben. In der Zeichnung sind:
Fig.l. eine stark vereinfachte Schnittdarstellung eines bei- i spielsweisen erfindungsgemässen Gasbrenners mit einer Walze als Steuerorgan, welche an einer aus dem Brennergehäuse beiderseitig ausgeführten Welle sitzt,
Fig.2. ein Schnitt durch den Gasbrenner entlang einer Ebene II-II. nach Fig. 1.,
Fig.3. eine Schnittdarstellung einer anderen Ausführung des erfindbngsgemässen Gasbrenners,
Fig.4. ein Schnitt entlang der Ebene IV-IV nach Fig. 3.,
Fig.5. ein Zeit-Strom-Schaubild, das den Ablauf der Steuerimpulse für den erfindungsgemässen Gasbrenner nach Fig. 3. und 4. zeigt,
Fig.6. die Schnittadrstellung einer weiteren Ausführung des erfindungsgemässen Gasbrenners, enthaltend Kugelrückschlagventile als ventilartiges Steuerorgan,
Fig.7. die vereinfachte Darstellung eines Ausführungsbeispieles ebenfalls im Schnitt, bei welchem als gesteuertes ventilartiges Organ elektrisch impulsbetätigte Sperrzungen vorhanden sind,
Fig.8. ein Schnitt entlang der Ebene VIII-VIII. gemäss Fig. 7., und
Fig.9. ein Zeit-Strom-Diagramm der Steuerimpulse für den beispielsweisen Gasbrenner nach Fig. 7. und 8.

Bei der beispielsweisen Ausführung eines erfindungsgemässen Gasbrenners nach Fig. 1. und 2. ist als Gasgemisch-Austrittselement ein Einsatzstück 1 vorhanden, welches als Stömungswegsystem eine einfache Bohrungsreihe enthält, deren einzelne Bohrungen mit Bohrungen F eines Brennergehäuses verbunden sind. Aus den Bohrungen f ausströmendes Gasgemisch erzeugt eine Anzahl von in Pfeilrichtung A fortbewegende mehr oder weniger diskrete Flammen L, falls der Brenner sich im Betrieb befindet. Die Bohrungen F des Brennergehäses 2 werden über Gewindenuten 4 einer hierbei als freie Durchströmungsquerschnitte gesteuert freigebendes Organ verwendeten Walze 3 mit einem das brennbare Gasgemisch einspeisenden Anschlussstutzen 5 verbunden. Die zylindrische Walze 3 ist aus einem Material von guten Gleiteigenschaften, beispielsweise aus Kunstkohle hergestellt, und im Brennergehäuse 2 fein eingepasst. Dadurch ist die Passung in den nutfreien Mantelbereichen hinreichend gasdicht, so dass in die Bohrungen F, welche nicht in die Gewindenuten 4 münden bzw. nicht gerade diesen gegenüberstehen, kein Gasgemisch einströmen kann. Es kann somit leicht eingesehen werden, dass bei Drehung der Walze 3 beispielsweise in Pfeilrichtung A fortschreitend stets andere Bohrungen F freigegeben werden, wodurch ebenfalls in dieser Richtung fortschreitende Flammen L erzeugt und aufrechterhalten werden. Das Flammenbild, d.h. die Flammenbreite, der Abstand zwischen den einzelnen Flammen L so- ! wie ihre Bewegungsgeschwindigkeit können durch entsprechende Wahl der Anzahl der Gewindenute 4, deren Steigung und Nutbreite, sowie des Strömungswegsystems im Einsatzstück 1, d.h. der Anzahl und der Verteilung der Bohrungen f und nicht zuletzt der Rotationsgeschwindigkeit der Walze 3 zwischen weiten Grenzen variiert werden. Es ist dadurch möglich, das Flammenbild stets der Grösse, der Gestalt und dem Teilungsabstand der zu bearbeitenden Produkte entsprechend am günstigsten auszubilden. Es kann ferner ein völliger Synchronlauf zwischen Produkten und Flammen hinsichtlich Geschwindigkeit und Phasenlage verwirklicht und auch dauerhaft aufrechterhalten werden. In Fig. 1. sieht man, dass beispiels- weise an einer durchgehenden Welle 6 von erforderlicher Länge auch mehrere, mit Hinblick auf Gas- bzw. Flammenintensität voneinander unabhängig, einzeln einstellbare erfindungsgemäss ausgebildete Gasbrenner angereiht angeordnet sein können. Die Welle 6 ist dabei in an einem ortsfesten Träger 9 befestigten Lagerschildern 8 durch Wälzlager ? gelagert. Das Brennergehäuse 2 kann um die Welle 6 und somit um die Walze 3 zwischen bestimmten Grenzen verdreht und in seiner gewünschten eingestellten Arbeitslage mittet Laschen 10 und Schrauben 11 festgestellt werden. Eine mit Hilfe einer Matenschraube 13 festklemmbare Mitnehmerbuchse 12 dient dazu, die Phasenlage zwischen der Walze 3 und der Welle 6 einstellen zu können, und gleichzeitig auch eine drehfeste Verbindung der genannten Teile zu gewährleisten. Zur Kontrolle und zur Einstellung der Phasenlage ist im Brennergehäuse 2 ein gasdicht abschliessbares Fenster 15 vorhanden. Wegen der auftretenden Wärmedehnung ist für die Matenschraube 13 in der Walze 3 eine Nut ausgebildet. An den Stirnflächen der Lagerschilder 8 und der/den Walze/n 3 sind Dichtungen 14 vorhanden, die ebenfalls zur Aufnahme der Wärmeausdehnung geeignet sind. Eine Einstellung bzw. Änderung der Flammenrichtung ist durch Verdrehung des Brennergehäuses 2 und/oder des Einsatzstückes 1 möglich. Der Abstand zwischen den einanderfolgenden Flammen L und die Flammenbreite können durch Austausch der Walzen 3 geändert werden. Hierzu kann die Welle 6 nach erfolgten Lösen der Matenschraube 13 aus den Lagerschildern 8 herausgezogen werden. Ist dies erfolgt, so können die Brennergehäuse 2 einzeln herausgenommen werden, wonach der Austausch der Teile erfolgen kann. Bei längeren Brennerketten bzw. Brennerzügen, die an einer gemeinsamen Welle 6 sitzende mehrere Walzen 3 und Brennergehäuse 2 enthalten, werden die Gleachmässigkeit der Flammenreihe sowie die Nutzlänge des Brennerzuges durch das Vorhandensein der Lagerschilder 8 geringfügig verringert. Werden jedoch die in Endnähe befindlichen Bohrungen des Einsatzstückes /1/ leicht nach aussen gerichtet, so ist dieser Nachteil leicht überwunden. Durch entsprechende Ausbildung des Stömungswegsystems im Einsatzstück 1 können erfindungsgemässe Gasbrenner mit beliebigem Flammenbild, d.h. auch Brenner mit einem demjenigen der herkömmlichen Gasbrenner völlig analogen Flammenbild erzeugt werden. So ist es leicht möglich, zusätzliche Bohrungsreihen neben der mittleren Bohrungsreihe für Zünd- und Halteflammen vorzusehen, wobei auch die Flammen führen im Sinne der Erfindung eine mitschreitende Fortbewegung entlang vorgesehener Bereiche der Transportbahn aus.

Ist die Transportbahn der Produkte gekrümmt, beispielsweise kreisförmig, so können aus den erfindungsgemässen Brennern Brennerzüge ausgebildet sein, bei welchen mehrere Einzelwellen 6 miteinander durch Kupplungselemente, welche eine gewinkelte Momentübertragung zulassen, verbunden sind. Somit können aus kurzen, miteinander jeweils durch Kardangelenke verbundenen Abschnitten bestehende Gelenkwellen bestehende Brennerzüge, die sich an die Transportbahn der Produkte weitgehend anschmiegen, ausgebildet werden. Man sieht ein, dass der erfindungsgemässe Brenner und die aus solchen Brennern auf obige Weise zusammengesetzten Brennerzüge im wesentlichen als feststehende, kontinuierliche Brennerzüge angesehen werden können, deren an der Produktbearbeitung nicht teilnehmenden, daher überschüssig Energie verbrauchenden Gasaustrittsöffnungen stets und mit der Fortbewegung der zu bearbeitenden Produkte übereinstimmend verschlossen werden, bzw. immer nur derjenigen Öffnungen des Brenners für den Gasaustritt freigegeben sind, welchen gegenüber sich die fortschreitenden zu bearbeitenden Produkte gerade befinden.

Die Gasströmung, die durch die gerade freigegebene Bohrung oder Bohrungsgruppe hindurch auszuströmen beginnt, wird durch die vorangehend benachbarte noch brennende Flamme sofort angezündet. Damit ist die gewährleistet, dass aus den Bohrungen des Strömungswegsystem einer ortsfest angeordneten, d.h. feststehenden Brennerkette bewegte, den fortschreitend bewegten Produkten folgende, d.h. mit diesen synchron laufende Flammen heraustreten. Sie ändern sich hinsichtlich Richtung und Intensität nach einem jeweils eingestellten Programm. Am Anfang der Brennerkette ist eine stets brennende Zündflamme erforderlich. Es kann jedoch noch wirtschaftlich und in jedem Falle als Sicherheit erhöhende Massnahme sein, falls entlang der gesammten Brennerkette eine stets brennende schwache Wachtflamme verwendet wird, wodurch auch die Flammenstabilität noch weiter erhöht wird.

Der Drehantrieb der beim obigen Ausführungsbeispiel als Strömungsweg freigebendes Organ verwendeten, an ihrer Mantelfläche mit Gewindenut 4 versehenen Walze 3 kann von einer mit der Welle 6 verbundenen Antriebseinheit aus erfolgen, deren Bewegungsparameter, insbesondere Drehzahl auf die Transportgeschwindigkeit des Förderorganes abgestimmt sind.

Eine andere, funktionell gesehen identisch wirkende beispielsweise Ausführung des erfindungsgemässen Gasbrenners ist in den Fig. 3. bis 5. gezeigt. Hierbei ist die als Strömurgskanäle zeitweilig und gesteuert freigebendes Organ ebenfalls verwendete, an ihrer Mantelfläche mit Gewindenut 4 versehene Walze 3 beispielshalber mit einem eigenen Elektromotor als Antriebsorgan versehen. Die an der Welle 6 mittels Walzlager 7 freilaufend gelagerte Walze 3 besteht aus einem nicht ferromagnetischen Werkstoff, und sie enthält in entlang der Drehachse gemessen gleichen Abständen voneinander entfernt angeordnete, an ihrem Umfang aussenverzahnte drei Weicheisenscheiben 16. Die Scheiben 16 sind einander gegenüber um ein Drittel der Zahnteilung versetzt eingebaut. Das Brennergehäuse 2 besteht ebenfalls aus einem nicht magnetischen Werkstoff, und es enthält in seinen den Scheiben 16 deckungsgleichen Bereichen gasdicht eingebaute, aus Weicheisen bestehende und mit Innenverzahnung versehene drei Ständerscheiben 17, deren Zahnteilung mit derjenigen der Rotorscheiben 16 gleich gewählt ist. Jede Ständerscheibe 17 ist mit einer Ständerwicklung 18 versehen. In Fig.4. werden die Ständerscheiben der Reihe nach mit Bezugszeichen 17a, 17b und 17c versehen. Ihre Ständerwicklungen werden gemäss einem der Fig. 5. ersichtlichen Programm durch Stromimpulse der Stärke I erregt. Dem bekannten Prinzip der Impulsmotore entsprechend wird dadurch die Walze 3 in eine der Impulsfolge synchrone Drehung versetzt, da die zugehörige aussenverzahnte Rotorscheibe 16 sich jeweils in eine mit den Zähnen der gerade erregten Ständerscheibe 17 deckungsgleiche, gegenüberstehende Stellung verdreht. Dadurch verdreht sich die Walze 3 in jedem Zeitinterwall tₒ um ein Drittel der Zahnteilung. Der Kopfkreisdurchmesser der verzahnten Rotorscheiben 16 ist gleich dem Durchmesser der Walze 3. Dadurch bilden die Zahnlücken gasdicht abgeschlossene Räume, die sich auf die Steuerung der Gasströmungsquerschnitte nicht störend auswirken. Die "Dreiphasenspeisung" gemäss Fig. 5. kann beispielsweise von an der Steuerwelle des Förderorganes angeordneten Signalgebern aus erfolgen, wodurch ein völliger Synchronlauf von Flammen und Produkten gewährleistet sein kann. Aus den obenbeschriebenen elektrisch angetriebenen Gasbrennern können ebenfalls Brennzüge aufgebaut werden. Ihr Vorteil liegt u.a. darin, dass sie im Vergleich zu der Ausführung nach Fig. 1. und 2. einfacher, leichter ausgewechselt, und an bereits vorhandene Bearbeitungsmaschinen auch nachträglich, ohne mechanische Antriebselemente angebaut werden können.

Weitere, von den obenbeschriebenen Typen etwas abweichende Ausführungen der erfindungsgemässen Gasbrenner können ausgebildet werden, indem als frei Durchströmungsquerschnitte gesteuert freigebendes Organ zumindest in bestimmte, vorzugsweise mehrere Gasaustrittsbohrungen speisende Sammelkanäle des Strömungswegsystems zweckmässig magnetgesteuerte Ventile eingebaut werden. Fig. 6. zeigt ein Ausführungsbeispiel, bei dem ein erfindungsgemässer Gasbrenner mit einem Brennergehäuse bestehend aus einem Unterteil 2a und ein Deckel 2b, mit Anschlussstutzen 5 und einem Einsatzstück 1 /das in der Zeichnung stark vereinfacht dargestellt ist/, Bohrungen f enthält, die durch Stahlkugeln 19 enthaltende Rückschlagventile verschlossen werden. Die Stahlkugeln 19 werden durch den Stau- . druck einer Gasströmung normaler Intensität stets geschlossen gehalten. Wird jedoch unterhalb des Unterteiles 2a ein Dauermagnet, dessen Magnetfeld auf die Stahlkugeln 19 wirkt, vorbeibewegt, so werden die durch das Magnetfeld beeinflussen Stahlkugeln 19 nach unten bewegt, und die entsprechenden, zugehörigen Bohrungen werden freigegeben. Es ist leicht einzusehen, dass durch Anwendung solcher erfindungsgemässer Gas- brenner mit den zu bearbeitenden Produkten synchron wandernde Flammen erzeugt werden können. Hierzu sind am Transportorgan der Produkte Dauermagnete M entsprechender Stärke und Abmes- ^{sungen} zu befestigen, wobei die Breiten der Magnete M gleichzeitig auch die Breiten der wandernden Flammen mit bestimmen. Die Stahlkugeln 19, an denen das magnetische Kraftfeld bereits vorbeigewandert ist, werden nähmlich durch den Sta.udruck der Gasströmung in ihre Schliesstellungen bewegt.

Eine weitere Ausführungsmöglichkeit des erfindungsgemässen Gasbrenners zeigen Fig. ?. bis 9. Als freie Durchströmungsquerschnitte gesteuert freigebendes Organ wurden auch hierbei in einer Reihe angeordnete individuelle.Einzelventile verwendet. Die gegenständliche Gasbrennerausführung kann mittels elektromagnetischer Impulse betätigt werden. Zur gesteuerten, zeitweiligen Absperrung von das Strömungsvregsystem des Einsatzstückes 1 eines aus Unterteil 2a und Deckel 2b bestehenden Brennergehäuses speisenden Bohrungen f dienen hierbei Sperrzungen 20, welche über ein Blattfederkamm 21 an einem aus Weicheisen bestehenden Block 22 angeschlossen sind. Durch diese konstruktive Ausführung ist es möglich, die Sperrzungen 20 voneinander unabhängig in geöffnete Stellung zu kippen. Diese Zungenstellung ist in Fig. 7. teilweise mit gebrochener Linie dargestellt. Dank seiner speziellen Polausbildung kann der durch seine Erregerwicklung 26 magnetisch erregte Block 22 die in geöffnete Stellung ausgekippte Sperrzunge/n/ 20 entgegen der Rückstellkraft des Blattfederkammes 21 in der Öffnungsstellung beibehalten. Die Sperrzungen 20 sind sämtlich mit Federzungen 23 gekoppelt, welche die in geöffnete Stellung ausgekippten und in dieser Stellung magnetisch festgehaltenen Sperrzungen 20 mit den in Wanderrichtung der Flammen benachbarten Sperrzungen mechanisch verbinden. Wird die Erregung abgeschaltet, indem die Erregerwicklung 28 Spannungsfrei gemacht wird, so führen die auf diese Weise miteinander machanisch verbundenen Sperrzungen sofort gegenseitige Kippbeweg- ungen aus. Nach Überschreitung des halben Kippweges erfolgt eine erneuerte Einschaltung der Erregung wodurch erreicht wird, dass die eingesetztengegensinnigen Kippbewegungen wirklich voll ablaufen, obwohl die sich in ihre geöffnete Stellung bewegende Sperrzunge 20 bereits die Federzunge 23 der nächstfolgenden, benachbarten Sperrzunge 20 vorzuspannen beginnt. Wird die Erregung stets nur für richtig gewählte Zeitinterwalle tₒ abgeschaltet /siehe hierzu Fig.9./, so werden dadurch die gerade geöffneten Sperrzungen in Schliessstellung, während die unmittelbar benachbarten Zungen in ihre geöffnete Stellung umgekippt. Die übrigen Sperrzugen 20 werden dabei nicht beeinflusst. Hieraus folgt, dass durch eine impulsförmige Erregung ein fortschreitend wanderndes Flammenbild erzeugt werden kaan. Der Ablauf wird durch Öffnung der in der Reihe ersten Sperrzunge 20 mit Hilfe eines markanten Stromimpulses Iᵢ ausgelöst, wie es der Fig.9. ersichtlich ist. Die auf die erste Sperrzunge 20 wirkende Polfläche ist nähmlich durch einen aus einem nicht magnetisierbaren Material bestehenden Einsatz 25 asymmetrisch ausgebildet, so dass die Vorspannung der die erste Sperrzunge 20 belastenden ersten Blattfeder des Blattfederkammes 21 ausreicht, diese erste Zunge entgegen der Wirkung von Stromimpulsen Iₙ normaler Grösse in Ruhelage zu behalten. Erregerimpulse Iₙ normaler Grösse können also diese erste Sperrzunge 20, bzw. jede durch antimagnetische Einsätze 25 asymetrisch geschwächten Polen zugeordnete weitere Sperrzunge 20 aus der Ruhelage nicht auskippen, sie bleiben in geschlossener Stellung. Wird jedoch ein starker Startimpuls Iᵢ verwendet, so wird eine größere Kraftwirkung als die Ruhegrenzkraft auf diese Zungen ausgeübt. Somit können neue wandernde Flammen durch derartige stärkere Startimpulse Iᵢ jeweils neu gestartet werden. Durch die Startimpulse Iᵢ werden die bereits gestarteten wandernden Flammen nicht beeinflusst, sie wandern ungehindert weiter. Damit können praktisch wandernde Flammen mit beliebiger Frequenz, Anzahl und in beliebigen Teilungsabständen einander folgend erzeugt und auf ihren Weg geschickt werden. Unter beliebigen Teilungsabständen werden naturgemäss ganz- . zahlige Mehrfache der Teilung der Brennerbohrungen verstanden. Die Erregerimpulse sind mit der Produktenströmung, d.h. mit dem Transportorgan der zu bearbeitenden Produkte zu synchronisieren. Das Unterteil 2a des Brennergehäuses ist beim obenbeschriebenen Ausführungsbeispiel ortsfest verankert, während alle anderen Bestandteile leicht und einfach auswechselbar sind. Das Unterteil 2a und der Deckel 2b sind aus antimagnetischem Werkstoff hergestellt, der magnetische Kreis ist ein offener Kreis.

Durch Aneinanderreihung von mehreren kurzen erfindungsgemässen Gasbrennern der beschriebenen Ausführungen können Transportstrecken beliebiger Bahnführung gefolgt werden. Die Flammen können einander auch sehr dicht annähern. Das Folgeprogramm, d.h. die Flammenhäufigkeit, der Abstand zwischen den einzelnen wandernden Flammen, sowie die Phasenlage der Flammen in Bezug auf die zu bearbeitenden Produkte können durch entsprechende Wahl der markanten Startimpulse Iᵢ auf elektronischem Wege eingestellt und gesteuert werden. Soll jedoch zeitweilig ein breiter Bereich z.B. erhitzt werden, so kann ein Programm vorgewählt werden, bei welchem jeder zweite Impuls ein Startimpuls ist. Dadurch entsteht eine breite Flamme, da aus jeder zweiten Austrittsöffnung brennbares Gasgemisch ausströmen kann, d.h. jede zweite Bohrung eine selbständige Flamme erzeugt. Im Sinne der Erfindung können sehr kleine Brenner ausgebildet werden, die auch nachträglich leicht angebaut, ausgewechselt und nach- bzw. verstellt werden können.

## Patentansprüche

1. Gasbrenner, insbesondere zur wirtschaflichen Erhitzung und/ oder zur Schmelzbearbeitung und/oder Wärmebehandlung von in Form einer Produktenreihe vorzugsweise kontinuierlich fortbewegten Gegenständen, mit einem das brennbare Gasgemisch empfangenden Anschlusstutzen und einem Gasgemisch-Austrittselement, enthaltend ein zur Bildung einer jeweils erforderlichen Flammenform geeignet ausgebildetes Strömungswegsystem, vorzugsweise in Form einer Reihe von Bohrungen und/oder Schlitzen bzw. Spalten, dadurch gekennzeichnet, dass mindestens ein nach bestimmten Öffnungen oder Öffnungsgruppen des Strömungswegsystems hin gemäss vorgeschriebenem Programm freie Durchströmungsquerschnitte gesteuert freigebendes ventilartiges Organ zwischen dem Anschlussstutzen /5/ und dem Gasgemisch-Austrittselement, insbesonde- .re einem Einsatzstück /1/ im Brennergehäuse /2/ vorhanden ist.

2. Gasbrenner nach Anspruch 1, dadurch gekennzeichnet, dass als ventilartiges Organ eine im Brennergehäuse /2/ drehbar und nach aussen hin abgedichtet'gelagerte Walze /3/ vorgesehen ist, in deren Mantelfläche mindestens eine schraubenlinienförmige Gewindenut /4/ eingearbeitet isto

3. Gasbrenner nach Anspruch 2, dadurch gekennzeichnet, dass die an ihrer Mantelfläche mit Gewindenut /4/ versehene Walze /3/ an einer zumindest einseitig aus dem Brennergehäuse /2/ ausgeführten Welle /6/ drehfest verbunden sitzt, und die Welle /6/ in die Stirnenden des Brennergehäuses /2/ gasdicht abdeckenden Lagerschildern /8/ frei drehbar gelagert ist.

4. Gasbrenner nach Anspruch 3, dadurch gekennzeichnet, dass am aus dem Brennergehäuse /2/ ausgeführten Ende der Welle /6/ eine die Welle /6/ und somit auch die Walze /3/ rotierend antreibende Antriebsvorrichtung angeschlossen ist.

5. Gasbrenner nach Anspruch 3 oder 4, dadurch gekennzeichnet, dass er als Glied einer Brennerkette ausgebildet ist, indem an einer durchgehenden gemeinsamen Welle /6/ nebeneinander mehrere, jeweils gesonderte Walzen /3/ enthal- ; tende Brennergehäuse /2/ zwischen die Stirnenden der letzteren bildenden Lagerschildern /8/ reihenartig angeordnet sind.

6. Gasbrenner nach Anspruch 3 oder 4, dadurch gekennzeichnet, dass er als Glied eines länglichen Brennerzuges ausgebildet ist, indem die freien Enden von durch die Stirnenden bildenden Lagerschilder hindurch beiderseits aus dem Brennergehäuse /2/ ausgeführten Wellen /6/ miteinander durch Wellenkupplungen verbunden sind.

7. Gasbrenner nach Anspruch 1, dadurch gekennzeichnet, dass mindestens ein scheibenförmiger Bereich der an ihrer Mantelfläche mit Gewindenut /4/ versehenen Walze /3/ als Rotorscheibe /16/, und der zugehörige Teil des Brennergehäuses /2/ als Ständer /17/ eines Elektromotors ausgebildet sind.

8. Gasbrenner nach Anspruch 7, dadurch gekennzeichnet, dass in einer aus einem nicht ferromagnetischen Material bestehenden und an einer Welle /6/ freilaufend gelagerten Walze /3/ um bestimmte Abstände voneinander entfernte, an ihrem Aussenmafang verzahnte, zweckmässig drei aus ferromagnetischem Werkstoff gegeneinander jeweils um ein Drittel der Zahnteilung phasenverschoben sitzend vorhanden sind, und in entsprechende Schlitze des ebenfalls aus nicht ferromagnetischem Material bestehenden Brennergehäuses /2/ je Rotorscheibe /16/ ein innenverzahnter Ständer /17/ aus ferromagnetischem Werkstoff mit einer derjenigen der Rotorverzahnung gleichen Zahnteilung gasdicht und mit einer impulsbetriebenen Erregerwicklung /2/ versehen eingebaut ist.

9. Gasbrenner nach Anspruch 1, dadurch gekennzeichnet, dass als freie Durchströmungsquerschnitte geteuert freigebendes Organ eine Anzahl von in wenigstens bestimmten /Sammel/Kanälen des Strömungswegsystems angeordnete, vorzugsweise magnetgesteuerte Ventile vorgesehen ist.

10. Gasbrenner nach Anspruch 9, dadurch gekennzeichnet, dass als freie Durchströmungsquerschnitte gesteuert freigebendes Organ eine Anzahl von Rückschlagventilen mit vorzugsweise durch Dauermagnet /M/ gesteuerten Stahlkugeln /19/ vorgesehen sind.

11. Gasbrenner nach Anspruch 9, dadurch gekennzeichnet, dass das freie Durchströmungsquerschnitte gesteuert freigebende Organ nebeneinander einseitig federnd eingespannte, vorzugsweise elektromganetisch betätigte kippbare Sperrzungen /20/ enthält.

12. Gasbrenner nach Anspruch 11, dadurch gekennzeichnet, dass die benachbarten Sperrzungen /20/ durch Federzungen /23/ miteinander in mechanischer Mitnehmerverbindung stehen.

13. Gasbrenner nach einem der Ansprüche 1-12, dadurch gekennzeichnet, dass dem freie Durchströmungsquerschnitt gesteuert freigebenden Organ mit der die zu bearbeitenden Produkte fortbewegenden Transporteinheit hinsichtlich Phasenlage und Transportgeschwindigkeit synchron verbundene, zur Programmsteuerung des genannten Organs dienende Mittel zugeordnet sind.
